# EUROPÄISCHE PATENTSCHRIFT

(11) **EP 1 651 923 B1**
(45) Veröffentlichungstag und Bekanntmachung des Hinweises auf die Patenterteilung: **20.09.2017**
(21) Anmeldenummer: 04740960.2
(22) Anmeldetag: 13.07.2004
(51) Int. Cl.: F28F 9/00

(54) **ÖLKÜHLER MIT BEFESTIGUNGSMITTEL**
OIL COOLER WITH FIXING MEANS
REFROIDISSEUR D'HUILE AVEC SYSTÈME DE FIXATION

(30) Priorität: 18.07.2003 DE 10333000
(43) Veröffentlichungstag der Anmeldung: 03.05.2006
(73) Patentinhaber: MAHLE Behr GmbH & Co. KG, 70469 Stuttgart (DE)
(72) Erfinder: ANDRITTER, Dirk, 74726 Benningen (DE)
(74) Vertreter: Grauel, Andreas
(86) Internationale Anmeldenummer: PCT/EP2004/007726
(87) Internationale Veröffentlichungsnummer: WO 2005/012821

(56) Entgegenhaltungen:
- EP-A- 1 291 204
- DE-A1- 19 605 909
- DE-A1- 19 747 887
- GB-A- 1 551 106
- GB-A- 2 373 571
- US-A- 6 059 019
- US-A1- 2001 004 010
- US-B1- 6 254 161

## Beschreibung

Ölkühler werden mittels einem Befestigungsmittel zumindest mittelbar am Fahrzeugrahmen befestigt. In den meisten Fällen geschieht dies dadurch, dass der Ölkühler unterhalb, vor oder hinter einem anderen Kühler angeordnet wird und hierzu über Befestigungsmittel an diesem abgestützt wird.
Ölkühler weisen Längenausdehnungen vor allem in ihrer Haupterstreckungsrichtung auf, die aufgrund der nicht unerheblichen Temperaturunterschiede zwischen Betriebstemperatur und Umgebungstemperatur bei der Befestigung nicht vernachlässigt werden können. Darüber hinaus unterliegt der Ölkühler aufgrund seiner Masse sowie dem unter Druck anströmenden Getriebeöl auch erheblichen Beschleunigungskräften und Momenten, die durch entsprechende Befestigungsmittel aufgefangen werden müssen.
Daher ist es seither üblich, im Bereich des Ölkühlers ein Schraubloch vorzusehen, das den Ölkühler durchsetzt und durch die hindurch ein Schraubbolzen durchführbar ist. Die Schraubverbindung stellt eine sichere Halterung des Ölkühlers an einem Befestigungsmittel dar, hat jedoch den Nachteil, dass sie mühsam zu montieren ist. Derartig aufwendige Befestigungen werden jedoch für das im Fahrbetrieb sichere Halten des Ölkühlers für erforderlich gehalten. Befestigungselemente und Aufnahme werden dabei aus metallischen Werkstoffen hergestellt, um passende Standfestigkeit zu ermöglichen, wobei diese den Nachteil haben, dass sie ein hohes Gewicht aufweisen.

Die US 6 059 019 A offenbart eine Wärmetauscheranordnung mit Unterstützungsklammern zur Montage der jeweiligen Wärmetauscher.

Aufgabe der Erfindung ist es daher, einen Ölkühler mit einem Befestigungsmittel bereitzustellen, der einfach und kostengünstig herstell- und montierbar ist.

Diese Aufgabe wird durch einen Ölkühler mit einer Vorrichtung zur Befestigung des Ölkühlers in einem Fahrzeug, gemäß Anspruch 1 gelöst. Erfindungsgemäss weist der Ölkühler mit der Vorrichtung zur Befestigung des Ölkühlers eine Ölkühleraufnahme auf, bei der der Ölkühler in der Ölkühleraufnahme befestigt ist, wobei zwischen Ölkühleraufnahme und Ölkühler eine Rastverbindung besteht, wobei die Ölkühleraufnahme einen Grundkörper und einen U-förmigen Aufnahmebereich aufweist, der zwei parallel zueinander ausgerichtete beabstandete Schenkel aufweist, die mittels eines Rückenstegs miteinander verbunden sind, wobei die Rastverbindung aus einem ölkühleraufnahmeseitigen Rastmittel besteht und an den Schenkeln vorgesehen ist, wobei der Rückensteg angeformte Materialzungen aufweist, die als Federblätter eines Federspeichers dienen, und das Rastmittel in eine Rastvertiefung des Ölkühlers eingreift.

Das Verwenden einer Rastverbindung ist deshalb vorteilhaft, weil diese bei der Montage des Ölkühlers in besonders einfacher Weise hergestellt werden kann. Eine besonders günstige Form der Rastverbindung sind Clipverbindungen, wobei vorzugsweise eine Clipverbindung Verwendung findet, welche zerstörungsfrei lösbar ist. Eine Clipverbindung ist dabei insbesondere eine Verbindung, bei der ein Halteelement zur Befestigung eines Funktionselements einerseits an einem Bauteil festgelegt ist und andererseits das Funktionselement insbesondere form- bzw. form-und kraftschlüssig hintergreift. Hierbei ist im Rahmen der Anmeldung von einer Befestigung eines Ölkühlers die Rede, weil dies die bevorzugte Anwendung ist. Prinzipiell kann an die Stelle des Ölkühlers auch ein anderer Zusatzkühler treten, welcher im Fahrzeug anzuordnen ist.
Gemäß bevorzugter Ausgestaltung der Erfindung ist ein Kraftspeicher vorgesehen, der Teil der Rastverbindung ist und den Ölkühler in einer definierten Solllage vorgespannt hält. Bei dem Kraftspeicher handelt es sich insbesondere um einen Federspeicher, welcher aus einer Materialzunge gebildet wird, die an der Rastaufnahme ausgebildet ist und beim Einführen des Ölkühlers in die Rastaufnahme entsprechend vorgespannt wird. Durch die Verwendung des Federspeichers wird der Ölkühler in einer insbesondere in Einführrichtung des Ölkühlers in die Ölkühleraufnahme definierten Stellung gehalten. Das Spiel, das erforderlich ist, um die Rastverbindung bzw. Clipverbindung herzustellen, wird durch das Vorspannen des Federspeichers aufgehoben. Der Federspeicher wirkt insbesondere den auf den Ölkühler einwirkenden Beschleunigungskräften und Anströmkräften entgegen. Darüber hinaus ist es vorteilhaft, wenn der Federspeicher zusätzlich in Wirkrichtung des Federspeichers schwalbenschwanzförmig gespalten ist und hierdurch ein Ausrichten des Ölkühlers in der Ölkühleraufnahme in einer weiteren Richtung ermöglicht wird. Dies geschieht vorzugsweise dadurch, dass ein entsprechender Formabschnitt, wie ein Funktionselement des Ölkühlers, beispielsweise ein Gehäuseabschnitt des Ölkühlers in die Öffnung des Schwalbenschwanzes eindringt und von den beiden Flanken zentriert wird. Die Anlage des Schwalbenschwanzes an das entsprechende Element des Ölkühlers wird dabei ebenfalls durch die Federwirkung erreicht. Die beiden Anlagepunkte an den Flanken sowie die Abstützung an der Raste bilden dann idealerweise eine Dreipunktabstützung, welche ein besonders gut definiertes Halten des Ölkühlers ermöglicht. Es kann vorgesehen sein, dass die Ölkühleraufnahme so elastisch ausgebildet ist, dass beim Einführen des Ölkühlers in die Ölkühleraufnahme ein Aufspreizen der Schenkel der U-Form erfolgt, wobei dieses elastische Aufspreizen während des Einrastens der Rastverbindung wenigstens teilweise reversiert wird.
Die Schenkel einer U-förmig ausgebildeten Ölkühleraufnahme sind dabei vorzugsweise in Montagelage der Ölkühleraufnahme vertikal zueinander beabstandet und in Fahrzeugquerrichtung ausgerichtet. Dies entspricht einer Ausbildung, in der die Schenkel der U-förmigen Aufnahme den Ölkühler über- bzw. untergreifen und der Ölkühler quer zur Fahrtrichtung im Fahrzeug horizontal ausgerichtet angeordnet ist. Die Anordnung des Ölkühlers kann dabei sowohl unterhalb als auch vor oder hinter einem anderen Kühler vorgesehen sein.
Gemäß weiterer Ausgestaltung der Erfindung ist die Ölkühleraufnahme zumindest mittelbar am Fahrzeug befestigt, wobei die Befestigungen der Ölkühleraufnahme vorzugsweise lagejustierbar sind, wozu insbesondere Langlöcher vorgesehen sind.

Im Übrigen ist die Erfindung anhand des in der Zeichnung dargestellten Ausführungsbeispiels näher erläutert; dabei zeigt:
- Fig. 1: die perspektivische Ansicht einer Ölkühleraufnahme;
- Fig. 2: einen mittels einer Ölkühleraufnahme an einem weiteren Kühler gehaltenen Ölkühler;
- Fig. 3a,3b: in unterschiedlichen Schnittdarstellungen die Halterung des Ölkühlers in der Ölkühleraufnahme; und
- Fig. 4: in dreidimensionaler Darstellung das Einführen eines Ölkühlers in die Ölkühleraufnahme.

Die Fig. 1 zeigt in perspektivischer Darstellung eine Ölkühleraufnahme 10. Die Ölkühleraufnahme besteht aus einem U-förmigen Aufnahmebereich 11 und einem Grundkörper 12. Der Grundkörper 12 weist Befestigungen 13 auf, die jeweils als Langloch ausgebildet sind und der wenigstens mittelbar fahrzeugseitigen Befestigung des Ölkühlers dienen.

Die Aufnahme 11 ist U-förmig ausgebildet und umfasst zwei zueinander parallel ausgerichtete vertikal zueinander beabstandete Schenkel 14 und einen Rückensteg 15, der die beiden Schenkel 14 miteinander verbindet. Jeder der beiden Schenkel 14 weist eine Rastnase 16 auf, die dem Einrasten in eine Rastvertiefung 17 des Ölkühlers dient. Hierbei wird eine zumindest abschnittsweise formschlüssige Anlage erzeugt. Es ist auch möglich, das die Rastnase 16 einen Formabschnitt der Rastvertiefung 17 hintergreift, so dass neben dem Formschluss auch Kraftschluss vorliegen kann. Durch das Verrasten der Rastnasen 16 in der Rastvertiefung 17 der beiden Schenkel 14 wird eine sichere Befestigung eines Ölkühlers 18 in der Ölkühleraufnahme 10 erreicht.

Der Rückensteg 15 weist angeformte Materialzungen 19 auf, die derart abgekröpft sind, dass sie in den Einführraum des Ölkühlers 18 zwischen den beiden Schenkeln 14 der Ölkühleraufnahme 10 hineinragen. Aufgrund der Eigenelastizität des verwendeten Materials dienen die Materialzungen 19 als Federblätter eines Federspeichers. Die Materialzungen 19 sind dabei an ihren freien Enden schwalbenschwanzförmig gespalten, wobei die V-förmigen Innenseiten Flanken 25 bilden, die der zentrierenden Aufnahme des Ölkühlers dienen.

Die Fig. 2 zeigt in dreidimensionaler perspektivischer Darstellung die Anordnung eines Ölkühlers 18 in einem Bereich hinter einem Zusatzkühler 20, welcher unterhalb des Hauptkühlers 21 angeordnet ist. Hierzu ist beidseits der Erstreckung des Ölkühlers in Fahrzeugquerrichtung je eine Aufnahme 11 am Zusatzkühler 20 bzw. dessen Halterung befestigt. Zwischen den Schenkeln 14 der Ölkühleraufnahme 10 ist der Ölkühler 18 gehalten. Dabei erstreckt sich der Ölkühler parallel zu den weiteren Kühlern in Fahrzeugquerrichtung, wobei in der Figur eine Ansicht dargestellt ist, die die Blickrichtung in Fahrtrichtung von einem Punkt hinter der Anordnung der Kühler im Fahrzeug zeigt. In Anströmrichtung des die Kühler durchströmenden Luftstromes liegt der Ölkühler 18 somit hinter dem Zusatzkühler 20, bei dem es sich beispielsweise um den Kühler eines Klimatisierungssystemes handeln kann, angeordnet.

Die Fig. 3a und 3b zeigen Schnittdarstellungen in unterschiedlichen Schnittrichtungen durch einen Ölkühler und eine Ölkühleraufnahme. Aus dem Schnitt der Fig. 3a ist in besonders günstiger Weise zu erkennen, wie die von den beiden Schenkeln 14 der Aufnahme 11 der Ölkühleraufnahme 10 die Rastnasen 16 in die Rastvertiefungen 17 des Ölkühlers eingreifen. Dabei sind die Rastvertiefungen in einem bezüglich der Erstreckung der Kühlleitungen 22, welche von dem Getriebeöl durchströmt werden, des senkrecht ausgerichteten Verteilerkanal 23 ausgebildet. Der Verteilerkanal 23 weist im Wesentlichen eine zylindrische Grundform auf und die Rastvertiefung 17 ist dadurch ausgebildet, dass der den Verteilerkanal 23 abschließende Deckel 24 gegenüber der Abschlusskante in Erstreckungsrichtung axial zurückversetzt ist. Durch entsprechende Anpassung des Durchmessers und der Form der Rastnase 16 der Schenkel 14 kann darüber hinaus eine entsprechende Zentrierwirkung für den Ölkühler in der Befestigung erreicht werden. Durch den gleichzeitigen Eingriff an den beiden einander gegenüberliegenden Enden des Verteilerkanals wird eine Zentrierung und Fixierung der Lage des Ölkühlers 18 in der Aufnahme 11 und somit in der Ölkühleraufnahme 10 erreicht.

Wie insbesondere aus der Fig. 3b erkenntlich ist, kann die Zentrierwirkung in Einführrichtung noch durch die als Federelemente wirkenden Materialzungen 19 erhöht werden. Der Rückensteg 15, der die beiden Schenkel 14 miteinander verbindet, weist in den Einführraum des Ölkühlers 18 hineinragende, schwalbenschwanzförmig gespaltene Materialzungen 19 auf, die als Federspeicher wirken und aufgrund der Anlage der Flanken 25 am Vertikalkanal 23 des Ölkühlers anliegen und diesen in Ausführrichtung aus der Aufnahme 11 heraus beaufschlagen. Dies dient zum einen der Sicherung der Rastverbindung, weil dann ein Formschluss zwischen Rastnase 16 und Rastvertiefung 17 in besonders günstiger Weise herstellbar ist, und zum anderen die Ölkühleraufnahme den Ölkühler auch gegenüber in Fahrtrichtung verlaufende Kräfte, wie Beschleunigungs- und Verzögerungskräfte, abstützt.

Die Fig. 4 zeigt den Einführvorgang eines Ölkühlers 18 mit einem Verteilerkanal 23 und Kühlleitungen 22 in eine Ölkühleraufnahme 10. Die Ölkühleraufnahme weist einen Grundkörper 12 auf, der Befestigungsmittel 13, wie Langlöcher, aufweist, damit die Ölkühleraufnahme wenigstens mittelbar am Fahrzeugrahmen festlegbar ist. Zum Halten des Ölkühlers weist die Ölkühleraufnahme 10 eine Aufnahme 11 auf, die U-förmig ausgebildet ist. Die beiden Schenkel 14 ragen horizontal, parallel zueinander und in Fahrtrichtung ausgerichtet von einem Rückensteg 15 ab. Der Rückensteg 15 weist die schwalbenschwanzförmig gespaltenen Materialzungen als Federspeicher auf. Beim Einführen des Ölkühlers, insbesondere des in den Bereich der Aufnahme 11 hineinragenden Verteilerkanals 23, werden zunächst die Schenkel 14 elastisch aufgespreizt. Der Rand 26 des Verteilerkanals 23 gelangt in Anlage mit der Einführschräge 27 der Rastnase 16. Die Schenkel 14 werden so weit aufgespreizt, dass die Rastnasen 16 über den Rand 26 hinweggleiten können und dann die Rastnasen 16 in die Rastvertiefung 17 am Verteilerkanal 23 hineinfallen. Gleichzeitig gelangt die Wandung 28 des Verteilerkanals 23 in Anlage mit den Rändern 26 des schwalbenschwanzförmigen Spalts der Materialzungen 19 und drückt die Materialzungen 19 aus ihrer Ruhelage in eine vorgespannte Endlage, aus der heraus sie eine formschlüssige Anlage der Rastnase 16 in der Rastvertiefung 17 erzeugen und den Ölkühler gegen Auslenken aus dieser Lage in Einführrichtung, also Fahrtrichtung des Fahrzeuges bzw. in Gegenrichtung, auffangen. Dies sind insbesondere einwirkende Beschleunigungs- und Verzögerungskräfte aus dem Fahrbetriebe heraus. Die Ölkühleraufnahme ist dabei vorzugsweise aus Kunststoff hergestellt, was zum einen ein geringes Gewicht und zum anderen eine angepasste plastische Verformbarkeit bei hinreichender Materialsteifigkeit ermöglicht.

## Patentansprüche

1. Ölkühler mit einer Vorrichtung zur Befestigung des Ölkühlers (18) in einem Fahrzeug, mit einer Ölkühleraufnahme, bei der der Ölkühler (18) in der Ölkühleraufnahme (10) befestigt ist, wobei zwischen Ölkühleraufnahme (10) und Ölkühler (18) eine Rastverbindung besteht, wobei die Ölkühleraufnahme einen Grundkörper und einen U-förmigen Aufnahmebereich aufweist, der zwei parallel zueinander ausgerichtete beabstandete Schenkel aufweist, die mittels eines Rückenstegs (15) miteinander verbunden sind, wobei die Rastverbindung aus einem ölkühleraufnahmeseitigen Rastmittel (16) besteht und an den Schenkeln (14) vorgesehen ist, **dadurch gekennzeichnet, dass** der Rückensteg (15) angeformte Materialzungen (19) aufweist, die als Federblätter eines Federspeichers dienen, und das Rastmittel (16) in eine Rastvertiefung (17) des Ölkühlers (18) eingreift.

2. Ölkühler nach Anspruch 1, **dadurch gekennzeichnet, dass** die Rastmittel (16) und die Rastvertiefung (17) eine Clipverbindung bilden, wobei die Clipverbindung insbesondere zerstörungsfrei lösbar ist.

3. Ölkühler nach einem der vorangegangenen Ansprüche, **dadurch gekennzeichnet, dass** die Rastverbindung durch den Federspeicher in einer Solllage vorgespannt gehalten ist.

4. Ölkühler nach einem der vorhergehenden Ansprüche, **dadurch gekennzeichnet, dass** der Federspeicher zum zusätzlichen Ausrichten in einer weiteren Richtung schwalbenschwanzförmig gespalten ist.

5. Ölkühler nach einem der vorhergehenden Ansprüche, **dadurch gekennzeichnet, dass** die Schenkel der U-Form bei einem Einführen des Ölkühlers (18) in die Ölkühleraufnahme (10) aufspreizbar sind, wobei das Aufspreizen beim Herstellen der Rastverbindung zumindest verringerbar ist.

6. Ölkühler nach einem der vorhergehenden Ansprüche, **dadurch gekennzeichnet, dass** in Montagelage der Ölkühleraufnahme (10) die Schenkel (14) vertikal und zueinander beabstandet und vorzugsweise in Fahrzeuglängsrichtung ausgerichtet sind.

7. Ölkühler nach einem der vorhergehenden Ansprüche, **dadurch gekennzeichnet, dass** die Ölkühleraufnahme (10) fahrzeugseitig befestigbar ist, wobei die Befestigungen (13) vorzugsweise lagejustierbar sind.

8. Ölkühler nach einem der vorhergehenden Ansprüche, **dadurch gekennzeichnet, dass** die Ölkühleraufnahme aus Kunststoff ist.

## Claims

1. An oil cooler with a device for fixing the oil cooler (18) in a vehicle, with an oil cooler receiving element, wherein the oil cooler (18) is fixed in the oil cooler receiving element (10), wherein there is a latching connection between oil cooler receiving element (10) and oil cooler (18), wherein the oil cooler receiving element has a basic body and a U-shaped receiving area having two limbs which are arranged in parallel to and spaced apart from one another and connected to one another by means of a rear web (15), wherein the latching connection consists of a latching means (16) on the side of the oil cooler receiving element and is provided on the limbs (14), **characterised in that** the rear web (15) has material tongues (19) formed thereon which serve as spring leaves of a spring store and the latching means (16) engages in a latching recess (17) of the oil cooler (18).

2. The oil cooler according to claim 1, **characterised in that** the latching means (16) and the latching recess (17) form a clip connection, wherein the clip connection is in particular releasable in a nondestructive manner.

3. The oil cooler according to one of the preceding claims, **characterised in that** the latching connection is kept pre-tensioned in a desired position by the spring store.

4. The oil cooler according to one of the preceding claims, **characterised in that** the spring store is divided in a dovetailed manner for additional alignment in a further direction.

5. The oil cooler according to one of the preceding claims, **characterised in that** the introduction of the oil cooler (18) into the oil cooler receiving element (10) results in the limbs of the U-shape being able to spread out, wherein the spreading out can at least be reduced with production of the latching connection.

6. The oil cooler according to one of the preceding claims, **characterised in that** in the installation position of the oil cooler receiving element (10), the limbs (14) are spaced apart vertically from one another and are preferably aligned in the longitudinal direction of the vehicle.

7. The oil cooler according to one of the preceding claims, **characterised in that** the oil cooler receiving element (10) can be fixed on the vehicle side, wherein the fixings (13) are preferably adjustable in position.

8. The oil cooler according to one of the preceding claims, **characterised in that** the oil cooler receiving element is made of plastic.

## Revendications

1. Refroidisseur d'huile comprenant un dispositif servant à la fixation, dans un véhicule, du refroidisseur d'huile (18) comprenant un logement de refroidisseur d'huile, dispositif avec lequel le refroidisseur d'huile (18) est fixé dans le logement (10) du refroidisseur d'huile où, entre le logement (10) du refroidisseur d'huile et le refroidisseur d'huile (18), il se produit un assemblage par encliquetage, où le logement du refroidisseur d'huile présente un corps de base et une zone de logement en forme de U qui présente deux branches espacées et orientées de façon parallèle l'une à l'autre, branches qui sont assemblées l'une à l'autre au moyen d'une barrette arrière (15), où l'assemblage par encliquetage se compose d'un moyen d'encliquetage (16) placé côté logement du refroidisseur d'huile et est prévu au niveau des branches (14), **caractérisé en ce que** la barrette arrière (15) présente des languettes de matériau moulées (19) qui servent de lames de ressort d'un accumulateur élastique, et **en ce que** le moyen d'encliquetage (16) s'engage dans une cavité d'encliquetage (17) du refroidisseur d'huile (18).

2. Refroidisseur d'huile selon la revendication 1, **caractérisé en ce que** les moyens d'encliquetage (16) et la cavité d'encliquetage (17) forment un assemblage clipsé, où l'assemblage clipsé est en particulier détachable de manière non destructrice.

3. Refroidisseur d'huile selon l'une des revendications précédentes, **caractérisé en ce que** l'assemblage par encliquetage est maintenu précontraint, dans une position théorique, par l'accumulateur élastique.

4. Refroidisseur d'huile selon l'une quelconque des revendications précédentes, **caractérisé en ce que** l'accumulateur élastique est fendu en forme de queue d'aronde, pour permettre l'alignement supplémentaire dans une autre direction.

5. Refroidisseur d'huile selon l'une quelconque des revendications précédentes, **caractérisé en ce que** les branches de la forme en U peuvent être écartées lorsque le refroidisseur d'huile (18) est introduit dans le logement (10) du refroidisseur d'huile, où l'écartement peut être au moins réduit au moment de la réalisation de l'assemblage par encliquetage.

6. Refroidisseur d'huile selon l'une quelconque des revendications précédentes, **caractérisé en ce que**, dans la position de montage du logement (10) du refroidisseur d'huile, les branches (14) sont verticales et espacées l'une de l'autre, étant orientées de préférence dans la direction longitudinale du véhicule.

7. Refroidisseur d'huile selon l'une quelconque des revendications précédentes, **caractérisé en ce que** logement (10) du refroidisseur d'huile peut être fixé côté véhicule, où les fixations (13) sont de préférence à position réglable.

8. Refroidisseur d'huile selon l'une quelconque des revendications précédentes, **caractérisé en ce que** logement du refroidisseur d'huile est en matière plastique.
